# EUROPÄISCHE PATENTSCHRIFT

(11) **EP 0 459 124 B1**
(45) Veröffentlichungstag und Bekanntmachung des Hinweises auf die Patenterteilung: **30.11.1994**
(21) Anmeldenummer: 91105996.2
(22) Anmeldetag: 16.04.1991
(51) Int. Cl.: B65D 1/16, B65D 21/02

(54) **Weithalsgebinde**
Wide-mouthed barrel
Fût à col large

(30) Priorität: 31.05.1990 DE 9006150 U
(43) Veröffentlichungstag der Anmeldung: 04.12.1991
(73) Patentinhaber: MAUSER-WERKE GmbH, D-50321 Brühl (DE)
(72) Erfinder: Przytulla, Dietmar, W-5014 Kerpen (DE)

(56) Entgegenhaltungen:
- EP-A- 0 110 485
- CH-A- 668 034
- DE-A- 2 544 491
- DE-C- 816 357
- FR-A- 2 431 962
- US-A- 2 686 610
- US-A- 3 949 877
- US-A- 4 366 696

## Beschreibung

Die Erfindung bezieht sich gemäß Oberbegriff des Anspruches 1 auf ein großvolumiges Weithalsgebinde zum Transport von insbesondere gefährlichen flüssigen oder festen Füllgütern mit einem an der oberen Einfüllöffnung bzw. in deren Nahbereich an der Aussenwandung des Faßkörpers angeordneten Mantelflansch zur gas- und flüssigkeitsdichten Befestigung eines Standard-Faßdeckels mittels eines übergreifenden Spannringes.

Derartige Standarddeckel-Fässer sind allgemein bekannt (siehe z.B. die DE-A-2 544 491) und finden z.B. in der chemischen Großindustrie aufgrund von prüfamtlichen Zulassungen für verschiedene Faßgrößen (z.B. 30, 60, 120 oder 220 l Fassungsvermögen) Anwendung für die verschiedenartigsten Füllgüter.
Diese Deckelfässer weisen üblicherweise im oberen und unteren Faßbereich einen geringfügig verkleinerten und im mittleren Faßbereich den größten Faßdurchmesser auf, so daß leere Deckelfässer, insbesondere beim Überseeversand,in größerer Anzahl nicht ineinandergestapelt werden können und dadurch aufgrund des insgesamt großen Frachtvolumens auch hohe Frachtkosten bedingen.

Es ist daher Aufgabe der vorliegenden Erfindung, eine Konstruktionsausführung für Weithalsgebinde bzw. großvolumige Transportfässer der eingangs genannten Art anzugeben, die einen frachtraum- und kostensparenden Versand, insbesondere im Überseeversand, von leeren Fässern ermöglicht.

Diese Aufgabe wird erfindungsgemäß durch die kennzeichnenden Merkmale des Anspruchs 1 gelöst.

Das erfindungsgemäße Weithalsgebinde ist in unbefülltem Zustand für Transportzwecke optimal ineinanderstapelbar und benötigt daher wesentlich weniger Frachtraum als gleichgroße nicht ineinanderstapelbare Transportfässer.
Aufgrund der sprunghaften stufenförmigen Durchmesservergrößerung kann sich das obere, jeweils in ein unteres Faß eingestapelte Faß am oberen Faßrand der Einfüllöffnung des unteren Fasses abstützen, so daß verhindert ist, daß sich mehrere ineinandergestapelte Fässer nahezu unlösbar ineinander verkeilen oder nur mit großer Kraftanstrenung zweier Bedienungsleute wieder voneinander abgehoben werden können.

Dadurch, daß die Faßwandung von der sprunghaften Durchmesservergrößerung aus stetig und geradlinig bis zur oberen Faßöffnung hin verläuft bzw. vom Faßboden bis zur Faßöffnung hin lediglich Durchmesservergrößerungen und keine nachteiligen Durchmesserverkleinerungen (Wülste, Borduren, Senken, Einschnürungen) aufweist, ist dieses erfindungsgemäße Faß hervorragend für eine optimale Restentleerung, für mögliche Reinigungsarbeiten und für Zwecke der Wieder- oder Mehrfachverwendung geeignet.

Es ist zwar bereits eine Kunststoff-Regentonne mit einem insgesamt konischen Faßkörper bekannt, diese gattungsfremde Regentonne ist jedoch ein stationärer Behälter und nicht zum Transport von insbesondere gefährlichen flüssigen oder festen Füllgütern geeignet, da die Tonne auch nicht fest verschließbar ist. Zwar ist der oberste Rand der Einfüllöffnung nahezu rechtwinklig nach außen abgeflanscht und bildet das Auflager für einen in die Faßöffnung eintauchenden und sich auf dem Flanschrand abstützenden Faßdeckel, dieser Faßdeckel kann jedoch mangels Dichtungsmöglichkeit und Durchmesserunterschiede von Faßflansch und Deckelrand nicht mittels eines Spannringes flüssigkeitsdicht auf der Faßöffnung fixiert werden. Dies ist hierbei auch garnicht vorgesehen, da der Deckel eine nicht verschließbare zentrale Einlauföffnung für das aufzufangende Regenwasser aufweist und im übrigen lediglich dazu dient, daß ein Hineinfallen von Partikeln wie z.B. Blättern in das Faß verhindert wird.

Die Erfindung wird nachfolgend anhand eines in den Zeichnungen dargestellten Ausführungsbeispieles näher erläutert und beschrieben.
Es zeigen:
- Figur 1: eine Seitenansicht mit Teilschnitt eines erfindungsgemässen Fasses,
- Figur 2: eine Detailvergrößerung aus Fig. 1 und
- Figur 3: eine Seitenansicht mit Teilschnittdarstellung von drei zu Transportzwecken ineinandergestapelten erfindungsgemäßen Fässern.

Mit der Bezugsziffer 10 ist in Figur 1 der Faßkörper eines großvolumigen Weithalsgebindes (Deckelfaß) bezeichnet. Um eine Ineinanderstapelung für Transportzwecke zu ermöglichen, weist der Faßkörper 10 im Bereich des Bodens 18 einen geringeren Durchmesser als im Bereich der oberen Einfüllöffnung 16 auf, wobei er im Bereich seines oberen Drittels mit einer sprunghaften stufenförmigen Durchmesservergrößerung 12 versehen ist, und die Faßwandung 14 von dieser Durchmesservergrößerung 12 aus stetig und geradlinig bis zur oberen Faßöffnung 16 hin verläuft.
Der obere Bereich des Faßkörpers 10 oberhalb der stufenförmigen Durchmesservergrößerung 12 - mit einer Längenerstreckung von kleiner gleich einem Viertel der gesamten Faßhöhe - ist bis zur Faßöffnung 16 hin zylindrisch ausgebildet, während der Bereich des Faßkörpers 10 unterhalb der stufenförmigen Durchmesservergrößerung 12 nach unten hin bis zum Faßboden 18 sich stetig konisch verjüngend ausgebildet ist.

Der Faßboden 18 ist zur besseren Standfestigkeit und zum Ausgleich von z.B. innerem Überdruck in der Bodenmitte nach innen bombiert bzw. konkav ausgebildet.

Die Durchmesservergrößerung 12 von dem kleineren auf den größeren Durchmesser des Faßkörpers 10 beträgt das Dreifache bis Sechsfache, vorzugsweise etwa das Vierfache der Stärke (Dicke) der Faßwandung 14. Bei einem 60 l-Faß beträgt die Wandstärke eines aus Kunststoff gefertigten Fasses ca. 4 mm, während die Dicke der Faßwandung eines 220 l-Kunststoff-Fasses etwa 6 mm beträgt. Die stufenförmige Durchmesservergrößerung 12 ist vorzugsweise durch einen schräg konischen Verlauf der Faßwandung 14 in dem Übergangsbereich ausgebildet.

Wie aus Figur 2 deutlich wird, weist der Standard-Deckel 22 einen inneren in die Faßeinfüllöffnung 16 eingreifenden Deckelring und einen den Faßoberrand 24 übergreifenden Außenrand mit sich davon im wesentlichen radial abstreckendem Aussenflansch 26 auf. In der zwischen innerem Deckelring und Deckelaußenrand freibleibenden Ringausnehmung ist ein Dichtungsring 28 angeordnet, der bei mittels eines Spannringes 30 aufgespanntem Deckel 22 die Faßöffnung 16 gegen die Faßoberkante 32 des in die Ringausnehmung eingreifenden Faßoberrandes 24 abdichtet.

Zweckmäßigerweise ist der Spannring 30 gleichschenkelig ausgebildet und kann beliebig ohne eine besondere Orientierung über den Mantelflansch 20 des Faßkörpers 10 und den Außenflansch 26 des Deckels 22 aufgezogen und festgespannt werden.

Da die stufenförmige Durchmesservergrößerung 12 in dem Übergangsbereich durch einen schräg konischen Verlauf der Faßwandung 14 ausgebildet ist, ergibt sich hieraus eine äußere Anlagekante für ein eingestapeltes Faß an der inneren Faßoberkante 32 wie aus Figur 3 für mehrere ineinandergestapelte Fässer ersichtlich ist. Dadurch verbleibt ein Luftfreiraum zwischen Innenwandung des unteren äußeren Fasses und Außenwandung des inneren von oben eingestapelten Fasses, so daß eine Unterdruckbildung und gegenseitige Ansaugung der Fässer mit sehr erschwerter Entstapelung sicher verhindert wird.

Vorzugsweise besteht der Faßkörper 10 aus Kunststoff und ist im Blasformverfahren mit angestauchtem Mantelflansch 20 hergestellt. Der Kunststoff-Faßkörper 10 kann aber auch im Spritzgußverfahren oder Rotationsschleuderverfahren hergestellt sein. Eine weitere Möglichkeit kann darin bestehen, daß der Faßkörper 10 im Blasformverfahren hergestellt und der umlaufende Mantelflansch 20 als separat vorgefertigtes Teil auf die Faßwandung 14 aufgeklebt oder aufgeschweißt ist.

## Patentansprüche

1. Großvolumiges, nach dem Blasformverfahren, dem Spritzgußverfahren oder dem Rotationsschleuderverfahren hergestelltes Weithalsgebinde aus Kunststoff zur Lagerung und zum Transport von insbesondere gefährlichen festen oder flüssigen Füllgütern, mit einem an der oberen Einfüllöffnung (16) bzw. in deren Nahbereich an der Außenwandung des Faßkörpers (10) angeordneten Mantelflansch (20) zur gas- und flüssigkeitsdichten Befestigung eines Standard-Faßdeckels (22) mittels eines übergreifenden Spannringes (30), dadurch gekennzeichnet, daß
der Faßkörper (10) im Bereich des Bodens (18) einen geringeren Durchmesser als im Bereich der oberen Einfüllöffnung (16) aufweist und im Bereich seines oberen Drittels mit einer sprunghaften stufenförmigen Durchmesservergrößerung (12) versehen ist, wobei die Faßwandung (14) von dieser Durchmesservergrößerung (12) aus stetig und geradlinig bis zur oberen Einfüllöffnung (16) hin verläuft und dabei zylindrisch ausgebildet ist, wobei die stufenförmige Durchmesservergrößerung (12) durch einen schräg konischen Verlauf der Faßwandung (14) in diesem Übergangsbereich ausgebildet ist und die Durchmesservergrößerung (12) von dem kleineren auf den größeren Durchmesser des Faßkörpers (10) das Dreifache bis Sechsfache, vorzugsweise etwa das Vierfache, der Stärke (Dicke) der Faßwandung (14) beträgt, und wobei der Bereich des Faßkörpers (10) unterhalb der stufenförmigen Durchmesservergrößerung nach unten zum Faßboden (18) hin sich stetig konisch verjüngend ausgebildet ist.

2. Weithalsgebinde nach Anspruch 1,
**dadurch gekennzeichnet**, daß
der Faßkörper (10) im Blasformverfahren hergestellt und der umlaufende Mantelflansch (20) ein separat vorgefertigtes und auf die Faßwandung (14) aufgeklebtes oder aufgeschweißtes Teil ist.

## Claims

1. A large-volume, wide-mouthed cask manufactured by blow moulding, injection moulding or rotary centrifuging from a plastics material for the purposes of storage and transportation, in particular of dangerous solid or fluid substances, having a shell flange (20) which is - at the upper charging opening (16) or in the vicinity of the latter - arranged on the outer wall of the barrel body (10) and is for securing - in a gas-tight and fluid-tight manner - a standard barrel lid (22) by means of a clamping ring (30) engaging over the flange, characterised in that the barrel body (10) is smaller in diameter in the region of the base (18) than in the region of the upper charging opening (16) and in the region of its upper third is provided with a sudden stepped diameter increase (12), the barrel wall (14) running in a steady and rectilinear manner from this diameter increase (12) to the upper charging opening (16) and as a result being cylindrical, the stepped diameter increase (12) being formed by a conically inclined course of the barrel wall (14) in this transition region and the diameter increase (12) from the smaller to the larger diameter of the barrel body (10) amounting to three times to six times, preferably approximately four times, the thickness of the barrel wall (14), and the region of the barrel body (10) below the stepped diameter increase tapering conically downwards in a steady manner towards the barrel base (18).

2. A wide-mouthed cask in accordance with Claim 1, characterised in that the barrel body (10) is manufactured by a blow moulding process and the encircling shell flange (20) is a part which is prefabricated separately and is stuck or welded onto the barrel wall (14).

## Revendications

1. Emballage à col large en matière synthétique, de grande volume, fabriqué par soufflage, à savoir par moulage par injection ou par moulage par rotation, qui est destiné au stockage et au transport plus notamment de produits dangereux, solides ou liquides, et dont le corps (10) comporte sur sa face extérieure un rebord (20) contigu à ou disposé à proximité de l'ouverture supérieure de remplissage (16) et permettant la fixation, étanche au gaz et au liquide, d'un couvercle de fût standard (22) grâce à un anneau tendeur (30) recouvrant *caractérisé en ce que* le corps (10) du fût présente dans la zone du fond (18) un plus petit diamètre que dans la zone supérieure de l'ouverture de remplissage (16) et comporte dans la zone de son tiers supérieur un élargissement (12) discontinu, étagé, à partir duquel la paroi (14) du fût s'élève de façon continue en ligne droite, jusqu'à l'ouverture de remplissage (16) en présentant une forme cylindrique, ledit élargissement (12) étant constitué d'une inclinaison conique de la paroi (14) du fût formant une zone de transition entre les deux parties du corps du fût de diamètres différents, où l'accroissement du diamètre du fût (10) du fait de l'élargissement (12) varie du triple au sextuple de l'épaisseur de la paroi du fût, et est de préférence le quadruple, et où le diamètre de la partie du corps du fût (10) située en dessous de l'élargissement étagé (12) diminue progressivement jusqu'au fond (18) du fût de sorte que ladite partie inférieure du corps du fût présente une forme conique.

2. Emballage à col large selon la revendication 1 *caractérisé en ce que* le corps du fût (10) est fabriqué par un procédé de soufflage et *en ce que* le rebord (20) périphérique continu du fût est constitué d'une pièce fabriquée séparément, collée ou soudée sur la paroi (14) du fût.
